# EUROPÄISCHE PATENTSCHRIFT

(11) **EP 0 649 377 B1**
(45) Veröffentlichungstag und Bekanntmachung des Hinweises auf die Patenterteilung: **18.12.1996**
(21) Anmeldenummer: 94914960.3
(22) Anmeldetag: 06.05.1994
(51) Int. Cl.: B61L 5/02

(54) **JUSTIERBARE, ISOLIERENDE SCHIEBER- ODER SPURSTANGE FÜR SCHIENENWEICHEN**
ADJUSTABLE, INSULATING PUSH OR TRACK ROD FOR RAILWAY POINTS
TIGE COULISSANTE OU BARRE D'ACCOUPLEMENT REGLABLE POUR AIGUILLAGES DE RAILS

(30) Priorität: 10.05.1993 AT 919/93
(43) Veröffentlichungstag der Anmeldung: 26.04.1995
(73) Patentinhaber: VAE EISENBAHNSYSTEME Aktiengesellschaft, A-1040 Wien (AT)
(72) Erfinder: DURCHSCHLAG, Gerald, A-8740 Zeltweg (AT)
(74) Vertreter: Haffner, Thomas M., Dr.
(86) Internationale Anmeldenummer: AT9400061
(87) Internationale Veröffentlichungsnummer: WO9426572

(56) Entgegenhaltungen:
- DE-A- 2 239 493
- DE-B- 1 116 712
- DE-B- 1 279 711

## Beschreibung

Die Erfindung bezieht sich auf eine justierbare isolierende Schieber- oder Spurstange für Schienenweichen, bei welcher im mittleren Bereich zwei Buchsen mit Innengewinde vorgesehen sind, in welche Teilstücke der Schieberstangen eingeschraubt sind.

Aus der DE-PS 1 116 712 sind zur Übertragung der Umstellkraft auf ein Zungenpaar einer Weiche Schieberstangen für einen Klammerverschluß bekannt geworden, welche isolierend ausgebildet sind. Aus der bekannten Ausbildung wird eine Justierbarkeit dadurch erzielt, daß ein Mittelteil nach Art eines Spannschlosses mit gegenläufigen Buchsengewinden vorgesehen ist, in welchen Spur- bzw. Schieberstangen zu beiden Seiten eingeschraubt sind. Der Mittelteil weist bei dieser bekannten Ausbildung die Anschlußlasche für den Verstellantrieb auf. Bei dieser bekannten Ausbildung wurde vorgeschlagen, eine Isolierung dadurch zu erzielen, daß die Muffengewinde als isolierende Buchse in den Mittelteil eingepaßt werden. Die isolierenden Buchsen werden hierbei auf Zug und Druck beansprucht und im Zuge von Erschütterungen besteht hier die Gefahr, daß sich die Buchsen insgesamt lockern, wodurch die zuvor eingestellte Justierung verloren geht. Die Kraftaufnahme über in Sackbohrungen eines Mittelteiles eingepreßten isolierende Buchse weist daher Begrenzungen auf. Eine analoge Ausbildung wurde in der DE-AS 1 279 711 ausgebildet, wobei hier die Längsbohrungen in den Kupplungsmuffen mit größerem Innendurchmesser als der Außendurchmesser der Gewindebuchsen ausgebildet ist und eine Verbundaußenschicht aus elektrisch isolierendem Werkstoff zur Umfüllung der Gewindebuchsen vorgeschlagen wird. Die isolierenden Zwischenlagen werden bei dieser Ausbildung in axialer Richtung auf Scherung beansprucht, wodurch sich im Zuge von lange währenden Erschütterungen wiederum an der Justierung Lockerungen ergeben können.

Um eine derartige ungünstige Krafteinleitung auf Kunststoffzwischenlagen zu vermeiden, wurde in der DE-OS 2 239 493 bereits vorgeschlagen die Ausbildung so zu treffen, daß isolierende Zwischenlagen weitestgehend auf Druck beansprucht werden. Zu diesem Zweck weist das die Anschlußlasche für den Verstellantrieb aufweisende Zwischenstück zwei entgegengesetzt gerichtete nach außen sich konisch verjüngende Ausnehmungen auf, in welche ein Schraubbolzen mit entsprechendem konischen Kopf eingelegt werden kann. Die Außenkante des Schraubkopfes ist mit isolierendem Material umkleidet und durch Anschrauben der Schieberstangenteile unter Zwischenschaltung einer isolierenden Zwischenschicht, wird der Kopf des Verbindungsschraubbolzens in die konische Ausnehmung des Zwischenstückes hineingezogen. Während hier die Zwischenlagen an den Stirnseiten zwischen dem Teilstück der Schieberstange und dem Mittelstück ausschließlich auf Druck und daher wesentlich günstiger beansprucht werden, verbleibt im Bereich des Kopfes der Verbindungsbolzen wiederum eine Scherebeanspruchung, welche in der Folge zu Nachjustierungen Anlaß geben kann. Darüberhinaus ist bei einer derartigen Ausbildung der Zusammenbau aufwendig und die Passung bzw. Ausbildung der Konizitäten im Bereich des Kopfes des Verbindungsbolzens problematisch. Wenn hier, wie in der DE-OS 2 239 493 vorgeschlagen, eine Verdrehsicherung mittels eines Paßstiftes, welcher einen Teil des Verbindungsbolzens und ein Teilstück der Schieberstange, welches mit dem Verbindungsbolzen verschraubt wird, durchsetzt, Verwendung findet, beschränkt sich diese Verdrehsicherung auf eine Verdrehsicherung gegenüber dem lediglich reibschlüssig gehaltenen Verbindungsbolzen, welcher selbst unter Überwindung der Reibkraft in der konischen Ausnehmung des Zwischenstückes verdrehbar ist. Bei einem Lockern des Kraftschlußes bzw. Reibschlußes zwischen dem Verbindungsbolzen und dem Mittelteil besteht insgesamt relativ zum Mittelteil keine Verdrehsicherung.

Die Erfindung zielt nun darauf ab, eine einfach herzustellende und leicht zusammenzubauende Ausbildung einer isolierten Schieberstange zu schaffen, bei welchem nach Art eines Baukastens die Bauelemente sowohl für eine Ausführungsform der Schieberstange mit oder ohne Angriffsstück für eine Antriebsstange Verwendung finden können und gleichzeitig bei jeder Ausbildung eine Verdrehsicherung der Schieberstangenteile relativ zum Mittelteil und der Teile des Mittelteiles untereinander gewährleistet ist. Gleichzeitig zielt die Erfindung darauf ab, die durch die Verspannung einzelnen Teile der Schieberstange gegeneinander und im Betrieb auftretenden Kräfte auf isolierende Zwischenlagen ausschließlich als Druckkräfte zur Wirkung gelangen zu lassen, wodurch die isolierenden Materialen einem geringeren Verschleiß ausgesetzt werden.

Zur Lösung dieser Aufgabe besteht die erfindungsgemäße Ausbildung der justierbaren isolierenden Schieber- oder Spurstange im wesentlichen darin, daß die Buchsen an ihren einander zugewandten, den freien Enden für das Einschrauben der Teilstücke abgewandten Stirnseiten wenigstens einen außerhalb der Achse der Buchsen angeordneten Verdrehsicherungsbolzen oder Schraubbolzen aufweisen und daß die Buchsen mittels des wenigstens einen außermittigen Schraubbolzens oder eines weiteren Verbindungsbolzens miteinander, gegebenenfalls unter Zwischenschaltung eines Mittelstückes für den Angriff einer Betätigungsstange, unter Zwischenschaltung von isolierenden Einlagen an den Stirnseiten der Buchsen und im Bereich der Schraubbolzen oder im Bereich des Verdrehsicherungsbolzens und des weiteren Verbindungsbolzens verbunden sind. Dadurch, daß die Buchsen an ihrem einander zugewandten, dem freien Ende für das Einschrauben der Teilstücke abgewandten Stirnseiten wenigstens einen außerhalb der Achse der Buchsen angeordneten Verdrehsicherungsbolzen oder Schraubbolzen aufweisen, wird beim Zusammenbauen der Buchsen zu einem Mittelstück, welcher Zusammenbau unter Zwischenschaltung eines Angriffsstückes für eine Betätigungsstange oder durch unmittelbaren Zusammenbau zweier Buchsen erfolgen kann, eine Drehsicherung der Teile des Mittelstückes gegeneinander gewährleistet, wobei die zwischen den Buchsen, gegebenenfalls unter Zwischenschaltung eines Mittelstückes für den Angriff einer Betätigungsstange, angeordneten isolierenden Einlagen ausschließlich auf Druck beansprucht werden.

Die Verbindung der die Gewinde tragenden Buchsen kann entweder über die außermittige Schraubbolzen oder zusätzlich zu einem einfachen Verdrehsicherungsbolzen nach Art eines außermittigen Paßstiftes mit einem weiteren Verbindungsbolzen erfolgen, wobei die Isolation an den Stirnseiten im Bereich der Schraubbolzen oder im Bereich des Verdrehsicherungsbolzens und des Verbindungsbolzens vorgesehen sein muß. Eine besonders günstige Kraftaufnahme und ein besonders einfacher Zusammenbau ergibt sich, wenn, wie es einer bevorzugten Weiterbildung entspricht, der weitere Verbindungsbolzen von einem im wesentlichen axialen Schraubbolzen gebildet ist. Bei einer derartigen Ausbildung können die Spurstangenteile sicher in die Gewinde der Buchsen eingeschraubt werden, wobei die Ausbildung hierbei nach Art eines Spannschlosses gebildet sein kann, und jeweils gegenläufige Gewindesteigungen zu beiden Seiten zum EinSatz gelangen. Wenn identische Ausbildungen für die Spurstangenteile als Serienteile zum Einsatz gelangen sollen, muß eines der beiden Muttergewinden der Buchsen als Rechtsgewinde und das andere als Linksgewinde ausgebildet sein, wobei der isolierte Mittelteil in entsprechender Weise zusammengebaut werden kann. Alternativ zu der Ausbildung mit einem Paßstift und einem im wesentlichen zentralen Verbindungsbolzen kann die Ausbildung so getroffen sein, daß die Buchsen jeweils einen dem Einsteckende abgewandten Flansch aufweisen, welcher von wenigstens einem Schraubbolzen unter Zwischenschaltung isolierender Einsätze durchsetzt wird, wobei gleichfalls ein besonders einfacher Zusammenbau wiederum gegebenenfalls unter Zwischenschaltung eines Mittelstückes für den Angriff einer Betätigungsstange möglich wird. Auch hier werden die Kräfte beim Zusammenbau und im Betrieb im wesentlichen ausschließlich als Druckkräfte aufgenommen, wodurch eine hohe Standzeit und Betriebssicherheit erzielt wird.

Dadurch, daß im Bereich der Schraubgewinde der Buchsen keine weiteren isolierenden Bauteile erforderlich sind, kann in besonders einfacher Weise eine zusätzliche Verdrehsicherung vorgesehen werden. Zu diesem Zweck ist mit Vorteil die Ausbildung so getroffen, daß die in die Buchsen eingeschraubten Teilstücke jeweils wenigstens eine axiale Nut oder eine radiale Bolzenbohrung für den Eingriff einer Verdrehsicherung aufweisen, wobei durch entsprechende Versetzung eine Mehrzahl von axialen Nuten bzw. radialen Bolzenbohrungen in Umfangsrichtung des Einsteckendes eine entsprechend exakte Justierung auch bei geringen Drehlagenänderungen zur axialen Justierung ermöglicht wird.

In besonders vorteilhafter Weise ist die Ausbildung so getroffen, daß die Schraubbolzen unter Zwischenschaltung von Druckverteilungsscheiben gegen die isolierenden Einsätze verschraubt sind, wodurch beim Zusammenbau keine besondere Sorgfalt aufgewandt werden muß und der Zusammenbau mit konventionellen Schlagschraubgeräten erfolgen kann.

Die in die Gewinde des als Spannschloß ausgebildeten Mittelteiles eingeschraubten Schieberstangenenden können gegebenenfalls in konventioneller Weise durch Mutter und Gegenmutter relativ zum Mittelteil drehlagengesichert werden, da an dieser Stelle keine weitere Isolation erforderlich ist. Dadurch, daß isolierende Werkstoffe in der Gewindebuchse selbst vermieden werden, wird nicht nur die einfache Verdrehsicherung durch in eine im wesentlich axial verlaufende Nut eintauchende Stellschrauben möglich, sondern auch eine Justierung ohne zusätzliche Überprüfung der Isolierung vor Ort möglich.

Die Erfindung wird nachfolgend anhand von in der Zeichnung schematisch dargestellten Ausführungsbeispielen näher erläutert.

In dieser zeigen Fig. 1 eine erste Ausbildung eines Mittelstückes mit eingeschraubten Schieberstangen ohne Zwischenschaltung eines Mittelstückes für den Angriff einer Betätigungsstange; Fig. 2 eine zweite Ausbildung eines derartigen Mittelstückes teilweise im Achsschnitt; Fig. 3 eine Ausbildung mit Buchsen entsprechend der Fig. 2 unter Zwischenschaltung des Zwischenstückes für den Angriff einer Betätigungsstange und Fig. 4 eine vergrößerte Darstellung der Mittelstücke entsprechend der Fig. 1 mit zwischengeschaltetem Mittelstück für den Angriff einer Betätigungsstange teilweise im Achsschnitt.

In Fig. 1 sind zwei jeweils ein Innengewinde 1 tragende Buchsen 2 ersichtlich, welche an ihren einander zugewandten, den Einsteckenden 3 abgewandten, Innenflächen bzw. Stirnseiten unter Zwischenschaltung isolierender auf Druck beanspruchter Zwischenlagen 4 miteinander verschraubt sind. Eine Verdrehsicherung erfolgt hier durch Verwendung eines Paßstiftes 5, wobei die feste Verbindung der beiden Buchsen durch einen im wesentlichen axialen Verbindungsbolzen 6 erzielt wird. Der axiale Verbindungsbolzen 6 kann selbst wieder gegen Verdrehung gesichert sein, wofür eine radiale Bolzenbohrung 7 vorgesehen ist, in welche ein Verdrehsicherungsbolzen eingreift. Durch die Verdrehsicherung durch den Paßstift bzw. Verdrehsicherungsbolzen 5 ist trotz der Verdrehsicherung des Verbindungsbolzens 6 auch bei einem gegebenenfalls geringfügigem Schwund im Bereich der Isolationselemente eine sichere Drehlagenfixierung weitergegeben.

In die Einsteckenden 3 der Buchsen 2 sind jeweils Schieberstangenteile 8 eingeschraubt, wobei die beiden miteinander verbundenen Buchsen nach Art eines Spannschlosses ausgebildet sind, wodurch durch Verdrehen der beiden Buchsen die axiale Länge der Schieberstange justiert werden kann. Die eingesteckten Bolzen in der Schieberstangenteile 8 tragen radiale Nuten 9, in welche Verdrehsicherungsbolzen 10 eingreifen können, wodurch sich eine besonders stabile und betriebssichere Ausbildung ergibt.

Bei der Ausbildung nach Fig. 2 sind wiederum zwei Buchsen 2 unmittelbar miteinander ohne Zwischenschaltung eines Zwischenstückes für den Angriff einer Betätigungsstange miteinander verbunden. Die Buchsen 2, deren Innengewinde 1 wiederum schematisch angedeutet ist, weisen hier an ihren den Einsteckenden 3 abgewandten Innenseiten jeweils einen Flansch 11 auf, welcher von Verbindungsbolzen 12 durchsetzt ist. Auch hier werden die Verbindungskräfte durch im wesentlichen nur auf Druck beanspruchte isolierende Zwischenlagen 4 zwischen den Stirnseiten der Buchsen 2 aufgenommen, wobei die Isolierung naturgemäß auch in Form von Hülsen 13 im Bereich der Verbindungsbolzen 12 vorgesehen sein muß. Diese Hülsen 13 weisen Ringflanschen 14 auf, wobei Druckverteilungsringe 15 zwischen dem Schraubkopf und den Ringflanschen 14 zwischengeschaltet sind, um beim Zusammenbau eine Beschädigung der Isolierung zu verhindern.

Insgesamt werden somit für den Zusammenbau derartiger Stangen jeweils nur identisch Spurstangenteile 8 sowie zwei gleichartige Buchsen 2 benötigt. Im Fall der Ausbildung der Buchsen mit einem Flansch 11 erfolgt die Drehsicherung bereits durch die Mehrzahl der außerhalb der Achse liegenden Verbindungsbolzen.

Wenn nun zusätzlich ein Zwischenstück für den Angriff einer Betätigungsstange Verwendung finden soll, ist lediglich ein zusätzliches Zwischenstück ohne weitere Modifikation der Bauteile erforderlich. Bei Verwendung der Buchsen 2 mit einem Flansch 11 ist diese Ausbildung in Fig. 3 dargestellt. In diesem Fall hat das Zwischenstück 16, welches die Angriffsstelle 17 für die Betätigungsstange aufweist selbst wiederum zwei Flanschen 18, welche mit den Flanschen 11 unter Verwendung der Schraubbolzen 19 verschraubt sind. Insgesamt werden wiederum die gleichen Bauteile wie bei der Ausbildung nach Fig. 2 eingesetzt, wobei wiederum Druckverteilungselemente 15 zwischen dem Kopf der Schraubbolzen 19 und den isolierenden Ringflanschen 14 der isolierenden Hülsen 13 eingeschaltet sind.

Bei Verwendung von Buchsen, wie sie in Fig. 1 dargestellt sind unter Zwischenschaltung eines Angriffsstückes 20 für eine Betätigungsstange, kann eine Ausbildung verwendet werden, wie sie in Fig. 4 dargestellt ist. Hier werden wiederum die Buchsen 2 entsprechend Fig. 1 eingesetzt und neben einem exzentrischen Paßstift 5 zur Drehlagensicherung ist hier wiederum ein im wesentlichen axialer Verbindungsbolzen 6 vorgesehen, welcher unter Zwischenschaltung einer isolierenden Buchse 21 und den isolierenden Zwischenlagen 4 unmittelbar mit dem Zwischenstück 20 verschraubt ist. Das Zwischenstück 20 weist wiederum eine Angriffsstelle 22 für den Angriff einer Betätigungsstange auf. Auch bei dieser Ausbildung werden somit identische Bauteile verwendet, wobei lediglich zusätzlich ein Angriffsstück für die Antriebsstange hinzukommt und im übrigen die gleichen Bauteile, wie bei der Ausbildung nach Fig. 1 zum Einsatz gelangen.

Zur Verbesserung der Isolationseigenschaften können die isolierenden Zwischenlagen 4, wie diese insbesondere in Fig. 4 deutlich ersichtlich ist so ausgebildet sein, daß sie an der Außenseite der Buchsen 2 bzw. des Zwischenstückes 20 übergreifend ringförmige Ansätze aufweisen, wodurch das Eindringen von Feuchtigkeit in den Bereich der isolierenden Zwischenlagen erschwert wird.

## Patentansprüche

1. Justierbare isolierende Schieber- oder Spurstange für Schienenweichen, bei welcher im mittleren Bereich zwei Buchsen (2) mit Innengewinde (1) vorgesehen sind, in welche Teilstücke (8) der Schieberstangen eingeschraubt sind, dadurch gekennzeichnet, daß die Buchsen (2) an ihren einander zugewandten, den freien Einsteckenden (3) für das Einschrauben der Teilstücke abgewandten Stirnseiten wenigstens einen außerhalb der Achse der Buchsen (2) angeordneten Verdrehsicherungsbolzen (5) oder Schraubbolzen (12,19) aufweisen und daß die Buchsen (2) mittels des wenigstens einen außermittigen Schraubbolzens (12,19) oder eines weiteren Verbindungsbolzen (6) miteinander, gegebenenfalls unter Zwischenschaltung eines Mittelstückes (16,20) für den Angriff einer Betätigungsstange, unter Zwischenschaltung von isolierenden Einlagen (4) an den Stirnseiten der Buchsen (2) und im Bereich der Schraubbolzen (12,19) oder im Bereich des Verdrehsicherungsbolzens (5) und des weiteren Verbindungsbolzens (6) verbunden sind.

2. Justierbare isolierende Schieber- oder Spurstange für Schienenweichen nach Anspruch 1, dadurch gekennzeichnet, daß der Verbindungsbolzen (6) von einem im wesentlichen axialen Schraubbolzen gebildet ist.

3. Justierbare isolierende Schieber- oder Spurstange für Schienenweichen nach Anspruch 1 und 2, dadurch gekennzeichnet, daß die Buchsen (2) jeweils einen dem Einsteckende (3) abgewandten Flansch (11,18) aufweisen, welcher von wenigstens einem der Schraubbolzen (12,19) unter Zwischenschaltung isolierender Einsätze (4) durchsetzt wird.

4. Justierbare isolierende Schieber- oder Spurstange für Schienenweichen nach Anspruch 1, 2 und 3, dadurch gekennzeichnet, daß die in die Buchsen (2) eingeschraubten Teilstücke (8) jeweils wenigstens eine axiale Nut (9) oder eine radiale Bolzenbohrung für den Eingriff einer Verdrehsicherung (10) aufweisen.

5. Justierbare isolierende Schieber- oder Spurstange für Schienenweichen nach dem Anspruch 3 oder den Ansprüchen 3 und 4, dadurch gekennzeichnet, daß die Schraubbolzen (12,19) unter Zwischenschaltung von Druckverteilungsscheiben (15) gegen die isolierenden Einsatze (4) verschraubt sind.

## Claims

1. An adjustable insulating slide or track rod for rail switches, in the central zone of which two bushes (2) with internal threads (1) are provided, in which sections (8) of the slide rods are screwed, characterized in that the bushes (2), on their end faces facing each other and facing away from the free insertion ends (3) for screwing in said sections, comprise at least one torsion locking pin (5) or screw bolt (12, 19) arranged outside the axis of the bushes (2) and that the bushes (2) are connected with each other by means of the at least one eccentric screw bolt (12, 19) or a further connecting pin (6), optionally upon insertion of a central piece (16, 20) for the engagement of an actuation rod, insulating inserts (4) being interposed on the end faces of the bushes (2) and in the region of the screw bolts (12, 19) or in the region of the torsion locking pin (5) and said further connecting pin (6).

2. An adjustable insulating slide or track rod for rail switches according to claim 1, characterized in that the connecting pin (6) is formed by a substantially axial screw bolt.

3. An adjustable insulating slide or track rod for rail switches according to claims 1 and 2, characterized in that the bushes (2) each comprise a flange (11, 18) that faces away from the insertion end (3) and through which at least one of the screw bolts (12, 19) passes with insulating inserts (4) interposed.

4. An adjustable insulating slide or track rod for rail switches according to claims 1, 2 and 3, characterized in that the sections (8) screwed in the bushes (2) each comprise at least one axial groove (9) or a radial pin bore for the engagement of a torsion locking means (10).

5. An adjustable insulating slide or track rod for rail switches according to claim 3 or claims 3 and 4, characterized in that the screw bolts (12, 19) are screwed against the insulating inserts (4) with pressure distribution discs (15) interposed.

## Revendications

1. Tige coulissante ou barre d'accouplement réglable et isolante pour aiguillages de rails, dans la zone centrale de laquelle on a prévu deux manchons (2) pourvus d'un filetage intérieur (1) et dans lesquels sont vissées des parties (8) de la tige ou de la barre, caractérisée en ce que les manchons (2) présentent, au niveau de leurs côtés frontaux dirigés l'un vers l'autre et opposés aux extrémités libres d'introduction (3) des parties de tige ou de barre à visser dans les manchons, au moins un goujon de blocage en rotation (5) ou boulon (12, 19) disposé en dehors de l'axe des manchons (2), et que les manchons (2) sont reliés entre eux au moyen du boulon excentré au nombre d'au moins un (12, 19) ou au moyen d'une vis d'assemblage supplémentaire (6), éventuellement avec interposition d'une pièce centrale (16, 20) pour l'attaque d'une tige de manoeuvre, avec intercalation d'inserts isolants (4) au niveau des côtés frontaux des manchons (2) et dans la région des boulons (12, 19) ou dans la région du goujon de blocage en rotation (5) et de la vis d'assemblage supplémentaire (6).

2. Tige coulissante ou barre d'accouplement réglable et isolante pour aiguillages de rails selon la revendication 1, caractérisée en ce que la vis d'assemblage (6) est formée par une vis essentiellement axiale.

3. Tige coulissante ou barre d'accouplement réglable et isolante pour aiguillages de rails selon les revendications 1 et 2, caractérisée en ce que les manchons (2) possèdent chacun une bride (11, 18) éloignée de l'extrémité d'introduction (3) et traversée d'au moins l'un des boulons (12, 19) avec intercalation d'inserts isolants.

4. Tige coulissante ou barre d'accouplement réglable et isolante pour aiguillages de rails selon les revendications 1, 2 et 3, caractérisée en ce que les parties (8) vissées dans les manchons (2) présentent chacune au moins une rainure axiale (9) ou un trou radial de goujon pour l'engagement d'un moyen de blocage en rotation (10).

5. Tige coulissante ou barre d'accouplement réglable et isolante pour aiguillages de rails selon la revendication 3 ou les revendications 3 et 4, caractérisée en ce que les boulons (12, 19) sont serrés contre les inserts isolants (4) avec interposition de rondelles de répartition de pression (15).
